# EUROPÄISCHE PATENTSCHRIFT

(11) **EP 1 423 579 B1**
(45) Veröffentlichungstag und Bekanntmachung des Hinweises auf die Patenterteilung: **04.01.2006**
(21) Anmeldenummer: 02762450.1
(22) Anmeldetag: 16.08.2002
(51) Int. Cl.: E05D 15/06

(54) **KLEMMHALTER FÜR DIE BEFESTIGUNG VON VERBINDUNGSSTANGEN UND/ODER LAUFSCHIENEN MIT DARAN GEFÜHRTEN SCHIEBEELEMENTEN**
CLAMP HOLDER FOR FIXING CONNECTING RODS AND/OR SLIDE RAILS WITH SLIDING ELEMENTS GUIDED THEREON
SUPPORT DE SERRAGE CONCU POUR FIXER DES BARRES DE CONNEXION ET/OU DES RAILS DE ROULEMENT SUR LESQUELS DES ELEMENTS COULISSANTS PEUVENT ETRE GUIDES

(30) Priorität: 30.08.2001 DE 10142122
(43) Veröffentlichungstag der Anmeldung: 02.06.2004
(73) Patentinhaber: DORMA GmbH + Co. KG, 58256 Ennepetal (DE)
(72) Erfinder: ELMER, Hubert, A-6020 Innsbruck (AT)
(86) Internationale Anmeldenummer: PCT/EP2002/009161
(87) Internationale Veröffentlichungsnummer: WO 2003/021064

(56) Entgegenhaltungen:
- EP-A- 0 501 191
- WO-A-02/086268
- DE-A- 10 035 956
- FR-A- 2 296 392

## Beschreibung

Die Erfindung betrifft einen Klemmhalter für die Befestigung von Verbindungsstangen und/oder Laufschienen mit daran geführten Schiebeelementen gemäß dem Oberbegriff des Anspruches 1.

Aus dem Prospekt "Bestell- und Konstruktionshandbuch, DORMA Manet, Das Glas-Gestaltungssystem", Druckvermerk 6/98, Seite 3/04, sind "Einzelteile und Montage einer Laufschiene für Wandbefestigung und Glasbefestigung" bekannt, bei denen in der Laufschiene unerwünschte und kostenaufwendige Bohrungen erforderlich sind. Ferner zeigt die Seite 3/05 des vorgenannten Prospektes Laufschienen-Klemmhalter, welche zweiteilig unter Zwischenlage einer Kunststoffplatte ausgeführt sind, so dass sie mit ausreichender Presskraft auf die Laufschiene aufgesetzt werden können. Die vorbeschriebene Kunststoffeinlage ist aufgrund ihres Verschleißverhaltens bei Dauerbelastung unerwünscht. Außerdem führt die mehrteilige Ausführung, insbesondere solcher Laufschienen-Klemmhalter, die vom Rollenwagen eines Schiebetürsystemes überlaufen werden, zu einer Verteuerung in der Herstellung der vorgenannten Laufschienen-Klemmhalter und erfordert eine hohe Präzision, insbesondere im Bereich der Laufschienenaufnahme des Laufschienen-Klemmhalters, um eine spielfreie Lagerung der Laufschiene in der Laufschienenaufnahme des Laufschienen-Klemmhalters zu gewährleisten. Über die Länge einer Laufschiene, einer Trag- oder Haltestange sich ergebende unterschiedliche Abstände zu einer Unterkonstruktion, insbesondere einer Wand, können mit den bekannten Vorrichtungen nicht ausgeglichen werden.

Ein verstellbarer Klemmhalter ist aus der FR-A-2 296 392 bekannt.

Die nicht voweröffentlichte Patentanmeldung DE 1019908C und die WO 02/086268, die unter Artikel 54(3) EPÜ fällt, beschreiben einen Klemmhalter, welcher sich mit einer Stirnfläche eines hohlzylindrischen Fortsatzes der Laufschienenaufnahme unmittelbar an einer Stirnfläche eines Justierlagers abstützt. Die Fixierung des hohlzylindrischen Fortsatzes an dem Justierlager erfolgt dabei durch eine einerseits drehbar und axial unverschieblich am Fortsatz abgestützte und andererseits mit einer topfartigen Befestigungsbuchse verschraubten Überwurfglocke. Die Sicherung gegen Verdrehen der Laufschienenaufnahme ist lediglich durch den Anpressdruck des hohlzylindrischen Fortsatzes gegen das Justierlager gegeben und aufgrund der leichten Lösbarkeit nicht bei allen Anwendungsfällen ausreichend.

Aufgabe der Erfindung ist es, eine Lösung vorzuschlagen, die unter Gewährleistung der in der Hauptanmeldung genannten Vorteile zusätzlich eine verdrehsichere Befestigung der Laufschienenaufnahme am Befestigungsglied ermöglicht, wobei auf die Notwendigkeit einer zusätzlichen Überwurfglocke verzichtet werden soll.

Die Erfindung löst die gestellte Aufgabe mit der Lehre nach Anspruch 1.

Die Überfassung der topfartigen Befestigungsbuchse sowie des Justierlagers durch den hohlzylindrischen Fortsatz der Laufschienenaufnahme ermöglicht nach wie vor eine Relativverstellung des Justierlagers gegenüber dem Befestigungsglied und damit eine Justierung aller benachbarten Justierlager relativ zueinander, andererseits jedoch zusätzlich eine vorteilhafte Befestigung der Laufschienenaufnahme am Justierlager bzw. am Befestigungsglied. Dabei eröffnet sich die Möglichkeit, die Laufschienenaufnahme axial unverschieblich am Justierlager und gegen Drehung gesichert an der topfartigen Befestigungsbuchse des Befestigungsgliedes mit einfachen baulichen Mitteln festzulegen.

Weitere Merkmale der Erfindung sind durch die Unteransprüche gekennzeichnet.

Hiernach sind in der Außenwandung des Justierlagers wenigstens eine umlaufende Nut und an der Außenwand der topfartigen Befestigungsbuchse eine in Achsrichtung der Befestigungsbuchse verlaufende Rändelung oder Verzahnung angeordnet, welche der Festlegung der Laufschienenaufnahme an dem Justierlager bzw. an dem Befestigungsglied dienen.

In weiterer Ausgestaltung der Erfindung sind hierzu in der Wandung des hohlzylindrischen Fortsatzes der Laufschienenaufnahme in Achsrichtung des hohlzylindrischen Fortsatzes beabstandet wenigstens zwei Gewindebohrungen für die Aufnahme von die Wandung durchfassenden Madenschrauben angeordnet, wobei jeweils eine der beabstandeten Madenschrauben in die in der Außenwandung des Justierlagers angeordnete Nut und die andere Madenschraube in den Bereich der Rändelung oder Verzahnung der Befestigungsbuchse einschraubbar ist. Es versteht sich, dass sowohl über die Längserstreckung des hohlzylindrischen Fortsatzes der Laufschienenaufnahme als auch über den Umfang desselben mehrere Gewindebohrungen zur Anwendung gelangen können, in die entsprechende, die Laufschienenaufnahme am Justierlager bzw. am Befestigungsglied festliegende Madenschrauben einschraubbar sind. Das Schienenklemmprofil der Laufschienenaufnahme kann unterschiedlich ausgebildet sein; es kann die Laufschiene oder die Trag- oder Haltestange um wenig mehr als den halben Umfang oder vollständig umgreifen. Eine zusätzliche Festlegung der Laufschiene oder der Trag- oder Haltestange gegenüber dem Schienenklemmprofil kann dadurch erfolgen, dass das Schienenklemmprofil eine Gewindebohrung für die Aufnahme einer Madenschraube aufweist.

Mit Bezug auf die vorbeschriebene Erfindung ist unter dem Begriff "Laufschiene" eine Schiene oder Stange zu verstehen, an der Schiebeelemente verschiedener Bauart, beispielsweise Rollen, geführt werden können. Die vorbeschriebenen Klemmhalter sind jedoch ebenfalls anwendbar bei Schienen, die lediglich eine Tragfunktion, beispielsweise für Vorhänge oder dergleichen, haben. Ferner sind die Klemmhalter für die Befestigung von beispielsweise Griffelementen geeignet, die gattungsgemäß als Haltestangen definiert wurden.

Die Erfindung wird nachfolgend anhand eines Ausführungsbeispieles näher erläutert.

Es zeigen:
- Figur 1:: Einen Vertikalschnitt durch einen Klemmhalter.
- Figur 2:: Den Schnitt nach Figur 1 bei abstandsverändertem Justierlager.
- Figur 3:: In vergrößerter Darstellung eine Ansicht des Justierlagers.
- Figur 4:: In vergrößerter Darstellung eine Ansicht des Bestigungsgliedes.

Ein Klemmhalter nach den Figuren 1 und 2 besteht im Wesentlichen aus einer Laufschienenaufnahme 2, welche ein eigentliches Schienenklemmprofil 3 bildet. Von der Laufschienenaufnahme 2 geht ein hohlzylindrischer Fortsatz 4 aus, welcher ein Justierlager 5 und eine topfartige Befestigungsbuchse 8 eines Befestigungsgliedes 6 außenseitig überfasst. Das Befestigungsglied 6 besitzt einen Topfboden 9, welcher mittels einer Befestigungsschraube 5 gegen die nicht dargestellte Unterkonstruktion verspannt wird.

Figur 3 lässt erkennen, dass ein Justierlager 7 im Bereich seiner Außenwand 12 ein Außengewinde 10 aufweist, welches (siehe Figur 4) in ein Innengewinde 11 der topfartigen Befestigungsbuchse 8 des Befestigungsgliedes 6 einschraubbar ist. Durch unterschiedlich weites Einschrauben benachbarter Justierlager 7 in das Befestigungsglied 6 können die benachbarten Justierlager 7 relativ zueinander fluchtend justiert werden. Figur 4 lässt ferner erkennen, dass im Bereich einer Außenwandung 14 der topfartigen Befestigungsbuchse 8 eine Rändelung 15 oder Verzahnung vorgesehen ist, welche in Achsrichtung des Befestigungsgliedes 6 verläuft. Diese Rändelung 15 wird ebenfalls von dem hohlzylindrischen Fortsatz 4 der Laufschienenaufnahme 2 überfasst.

Sofern vor dem Aufsetzen der Laufschienenaufnahme 2 auf das Justierlager 7 bzw. auf das Befestigungsglied 6 die einzelnen Justierlager 7 fluchtend zueinander ausgerichtet wurden, fluchtet ebenfalls eine in der Wandung des Justierlagers 7 angeordnete Nut 13. In diese Nut 13 können über den Umfang des hohlzylindrischen Fortsatzes 4 der Laufschienenaufnahme 2 gesehen - mehrere eine Wandung 16 des hohlzylindrischen Fortsatzes 4 durchfassende Madenschrauben 19 eingesetzt werden, welche in Gewindebohrungen 17 eingeschraubt werden können. Damit ist eine axiale Festlegung der Laufschienenaufnahme 2 gegenüber dem Justierlager 7 und damit gegenüber dem Befestigungsglied 6 erfolgt. Statt der Nut 13 können auch andere geeignete Arretierungsmittel verwendet werden.

Eine Sicherung gegen Verdrehen der Laufschienenaufnahme 2 gegenüber dem Befestigungsglied 6 erfolgt durch weitere Madenschrauben 19, welche Gewindebohrungen 18 durchfassen und im Bereich der Rändelung 15 gegen die topfartige Befestigungsbuchse 8 anstellbar sind.

Mittels einer weiteren, nicht dargestellten, eine Bohrung 20 im Schienenklemmprofil 3 durchfassenden Madenschraube kann die nicht dargestellte Laufschiene gegenüber dem Schienenklemmprofil 3 festgelegt werden.

### Bezugszeichenliste

- 1: Klemmhalter
- 2: Laufschienenaufnahme
- 3: Schienenklemmprofil
- 4: hohlzylindrischer Fortsatz
- 5: Befestigungsschraube
- 6: Befestigungsglied
- 7: Justierlager
- 8: topfartige Befestigungsbuchse
- 9: Topfboden
- 10: Außengewinde
- 11: Innengewinde
- 12: Außenwandung
- 13: Nut
- 14: Außenwandung
- 15: Rändelung
- 16: Wandung
- 17: Gewindebohrung
- 18: Gewindebohrung
- 19: Madenschraube
- 20: Gewindebohrung

## Patentansprüche

1. Klemmhalter mit einer Laufschienenaufnahme (2) und einem Befestigungsglied (6) für die Befestigung von Laufschienen mit daran geführten Schiebeelementen, für Trag- oder Haltestangen an einer ortsfesten Unterkonstruktion aus Glas, Mauerwerk, Möbeln oder dergleichen, welcher Klemmhalter die Laufschiene oder die Trag- oder Haltestange mit der Laufschienenaufnahme (2) um mehr als den halben Umfang kraftschlüssig umgreift und der Klemmhalter zwischen dem an der Unterkonstruktion angeschlossenem Befestigungsglied (6) und der Laufschienenaufnahme (2) ein gegenüber dem Befestigungsglied (6) abstandsveränderliches Justierlager (7) aufweist, an dem die Laufschienenaufnahme (2) abgestützt ist, wobei das Justierlager (7) mit einem komplementären Außengewinde (10) in einem Innengewinde (11) des Befestigungsgliedes (6) gelagert ist und das Befestigungsglied (6) als topfartige Befestigungsbuchse (8) ausgebildet ist, welche mit ihrem Topfboden (9) an der Unterkonstruktion anliegt und die Laufschienenaufnahme (2) aus einem Schienenklemmprofil (3) und einem einstückig mit dem Schienenklemmprofil (3) verbundenen hohlzylindrischen, gegen die Unterkonstruktion gerichteten Fortsatz (4) besteht, **dadurch gekennzeichnet, dass** der hohlzylindrische Fortsatz (4) das Justierlager (7) und die topfartige Befestigungsbuchse (8) außenseitig überfasst, wobei der hohlzylindrische Fortsatz (4) axial unverschieblich am Justierlager (7) und verdrehsicher an der topfartigen Befestigungsbuchse (8) festgelegt ist.

2. Klemmhalter nach Anspruch 1, **dadurch gekennzeichnet, dass** in der Außenwandung (12) des Justierlagers (7) Arretierungsmittel vorhanden sind.

3. Klemmhalter nach Anspruch 2, **dadurch gekennzeichnet, dass** als Arretierungsmittel wenigstens eine umlaufende Nut (13) angeordnet ist.

4. Klemmhalter nach Anspruch 1, **dadurch gekennzeichnet, dass** an einer Außenwandung (14) der topfartigen Befestigungsbuchse (8) eine in Achsrichtung der Befestigungsbuchse (8) verlaufende Rändelung (15) oder Verzahnung angeordnet ist.

5. Klemmhalter nach einem der Ansprüche 1 bis 4, **dadurch gekennzeichnet, dass** in einer Wandung (16) des hohlzylindrischen Fortsatzes (4) der Laufschienenaufnahme (2) in Achsrichtung des hohlzylindrischen Fortsatzes (4) beabstandet wengistens zwei Gewindebohrungen (17, 18) für die Aufnahme von die Wandung (16) durchfassenden Madenschrauben (19) angeordnet sind.

6. Klemmhalter nach der Ansprüche 3, 4 und 5, **dadurch gekennzeichnet, dass** jeweils eine der beabstandeten Madenschrauben (19) in die in der Außenwandung (12) des Justierlagers (7) angeordnete Nut (13) und die andere Madenschraube (19) in den Bereich der Rändelung (15) oder Verzahnung der Befestigungsbuchse (8) einschraubbar ist.

7. Klemmhalter nach einem der Ansprüche 1 bis 6, **dadurch gekennzeichnet, dass** das Schienenklemmprofil (3) der Laufschienenaufnahme (2) die Laufschiene oder die Trag- oder Haltestange um wenig mehr als den halben Umfang oder vollständig umgreift.

8. Klemmhalter nach einem der Ansprüche 1 bis 7, **dadurch gekennzeichnet, dass** das Schienenklemmprofil (3) eine Gewindebohrung (20) für die Aufnahme einer Madenschraube aufweist.

## Claims

1. A clamping holder, comprising a roller rail reception (2) and a fastening member (6) for the attachment of roller rails having sliding panels guided thereon, for carrier rods or for holding rods at a stationary sub-structure made from glass, for masonry, furniture or the like, which clamping holder by means of the roller rail reception (2) non-positively surrounds the roller rail or the carrier rod or the holding rod by more than half the circumference thereof and, between the fastening member (6) connected to the sub-structure and the roller rail reception (2), the clamping holder presents, with regard to the fastening member (6), an adjustable bearing (7) variable in distance and supporting the roller rail reception (2), the adjustable bearing (7), through a complementary male thread (10), being supported in a female thread (11) of the fastening member (6), and the fastening member (6) being formed as a pot-like fastening bushing (8), which, with the pot-bottom (9) thereof, leans on the sub-structure, and the roller rail reception (2) consists of a rail clamping profile (3) and of a hollow cylindrical prolongation (4) oriented towards the sub-structure and forming integral part of the rail clamping profile (3), **characterized in that** the hollow cylindrical prolongation (4) overlaps the adjustable bearing (7) and the pot-like fastening bushing (8) on the exterior side, the hollow cylindrical prolongation (4) being secured against axial displacement at the adjustable bearing (7) and being secured against rotation at the pot-like fastening bushing (8).

2. A clamping holder according to claim 1, **characterized in that** locking means are provided in the exterior walling (12) of the adjustable bearing (7).

3. A clamping holder according to claim 2, **characterized in that** at least one surrounding groove (13) is serving as a locking means.

4. A clamping holder according to claim 1, **characterized in that** a knurling (15) or toothing, which extends in axial direction of the fastening bushing (8) is provided at an exterior walling (14) of the pot-like fastening bushing (8).

5. A clamping holder according to one of the claims 1 to 4, **characterized in that** at least two threaded boreholes (17, 18) are provided in a walling (16) of the hollow cylindrical prolongation (4) of the roller rail reception (2), which are spaced apart in axial direction of the hollow cylindrical prolongation (4) and serve for receiving headless screws (19), which pass through the walling (16).

6. A clamping holder according to the claims 3, 4 and 5, **characterized in that** respectively one of the headless screws (19), which are spaced apart, can be screwed into the groove (13) provided in the exterior walling (12) of the adjustable bearing (7) and the other headless screw (19) can be screwed into the region of the knurling (15) or the toothing of the fastening bushing (8).

7. A clamping holder according to one of the claims 1 to 6, **characterized in that** the rail clamping profile (3) of the roller rail reception (2) surrounds the roller rail or the carrier rod or the holding rod by slightly more than half the circumference thereof or completely surrounds them.

8. A clamping holder according to one of the claims 1 to 7, **characterized in that** the rail clamping profile (3) presents a threaded borehole (20) for the reception of a headless screw.

## Revendications

1. Support de serrage, comprenant une réception du rail de roulement (2) et un membre de fixation (6) pour la fixation de rails de roulement auxquels sont guidés des panneaux coulissants, pour des tiges de support ou des tiges de maintien sur une structure porteuse stationnaire en verre, en maçonnerie, sur des meubles ou objets similaires, ledit support de serrage entourant par la force le rail de roulement ou la tige de support ou tige de maintien avec la réception du rail de roulement (2) de plus de la moitié de la circonférence et le support de serrage présentant entre le membre de fixation (6), qui est connecté à la structure porteuse, et la réception du rail de roulement (2) un palier d'ajustage (7) adaptable en distance par rapport au membre de fixation (6) et sur lequel s'appuie la réception du rail de roulement (2), le palier d'ajustage (7) étant logé par un filetage mâle (10) complémentaire dans un taraudage (11) du membre de fixation (6) et le membre de fixation (6) étant aménagé comme manchon de fixation (8) ayant une forme de pot dont le fond du pot (9) s'appuie sur la structure porteuse et la réception du rail de roulement (2) consistant en un profilé à rail de serrage (3) et en une extension (4) cylindrique creuse, intégralement solidaire du profilé à rail de serrage (3) et orientée contre la structure porteuse, **caractérisé en ce que** l'extension (4) cylindrique creuse entoure sur la partie extérieure le palier d'ajustage (7) et le manchon de fixation (8) en forme de pot, l'extension (4) cylindrique creuse étant fixée, axialement de façon à résister au déplacement sur le palier d'ajustage (7) et de façon à résister à la rotation, sur le manchon de fixation (8) en forme de pot.

2. Support de serrage selon la revendication 1, **caractérisé en ce que** des moyens d'arrêt sont prévus dans la paroi extérieure (12) du palier d'ajustage (7).

3. Support de serrage selon la revendication 2, **caractérisé en ce qu'**au moins une rainure (13) circonférentielle est agencée comme moyen d'arrêt.

4. Support de serrage selon la revendication 1, **caractérisé en ce qu'**un moletage (15) ou denture, s'étendant dans la direction axiale du manchon de fixation (8), est agencé sur une paroi extérieure (14) du manchon de fixation (8) en forme de pot.

5. Support de serrage selon l'une des revendication 1 à 4, **caractérisé en ce qu'**au moins deux alésages filetés (17, 18) pour la réception de vis sans têtes (19) traversant la paroi (16) sont agencés de façon espacée dans une paroi (16) de l'extension (4) cylindrique creuse de la réception du rail de roulement (2) dans la direction axiale de l'extension (4) cylindrique creuse. ,

6. Support de serrage selon les revendications 3, 4 et 5, **caractérisé en ce que** respectivement l'une des vis sans tête (19) espacées peut être vissée dans la rainure (13) agencée dans la paroi extérieure (12) du palier d'ajustage (7) et l'autre vis sans tête (19) dans la région du moletage (15) ou de la denture du manchon de fixation (8).

7. Support de serrage selon l'une des revendications 1 à 6, **caractérisé en ce que** le profilé à rail de serrage (3) de la réception du rail de roulement (2) entoure le rail de roulement ou la tige de support ou tige de maintien d'un peu plus de la moitié de la circonférence ou l'entoure complètement.

8. Support de serrage selon l'une des revendications 1 à 7, **caractérisé en ce que** le profilé à rail de serrage (3) présente un alésage fileté (20) pour la réception d'une vis sans tête.
